# FASCICULE DE BREVET EUROPEEN

(11) **EP 0 142 483 B1**
(45) Date de publication et mention de la délivrance du brevet: **25.01.1989**
(21) Numéro de dépôt: 84870131.4
(22) Date de dépôt: 05.09.1984
(51) Int. Cl.: A47C 31/12, A47C 20/04, A47C 27/15, A61G 7/00

(54) **Sommier articulé**
Gegliederte Untermatratze
Articulated support

(30) Priorité: 07.09.1983 BE 211490
(43) Date de publication de la demande: 22.05.1985
(73) Titulaire: Boonants, Marius, B-7250 Eugies (BE); Biefnot, Henri, B-7310 Jemappes (BE)
(72) Inventeur: Boonants, Marius, B-7250 Eugies (BE); Biefnot, Henri, B-7310 Jemappes (BE)
(74) Mandataire: Prignot, Jean

(56) Documents cités:
- BE-A- 889 520
- CH-A- 596 803
- FR-A- 1 400 517
- GB-A- 978 048
- US-A- 1 345 760

## Description

La présente invention a pour objet un sommier articulé, et plus particulièrement un sommier articulé utilisable en orthopédie, principalement dans le traitement des affections algiques primaires et secondaires du rachis.

Indépendamment d'une utilisation en orthopédie, divers sommiers ont déjà été proposés, qui visent à assurer un maintien satisfaisant du corps en position couchée.

Parmi les solutions antérieures envisagées, le brevet BE-A-889 520 propose un sommier articulé, pourvu de bascules pivotant autour d'axes transversaux parallèles au plan du sommier, et divisé en trois parties montées sur un châssis, à savoir une partie de tête pour la réception de la tête de l'utilisateur, une partie centrale pour la réception du tronc et une partie de pied pour la réception des jambes, dans lequel les bascules, au nombre de deux, sont adjacentes et disposées dans la partie centrale du sommier, leurs axes de pivotement les divisant en deux bras dissymétriques, les bascules étant adjacentes par leur petit bras, la bascule située du côté de la partie de tête étant de plus grande longueur que la bascule située du côté de la partie de pied.

Ce sommier, pour lequel les premières observations réalisées s'étaient montrées très prometteuses, s'est toutefois révélé à l'usage inadéquat pour soulager de manière durable des patients souffrant du rachis.

Bien plus, des observations effectuées avec collaboration médicale ont d'abord établi que le sommier, tel que révélé au brevet BE-A-889 520 entraînait dans de nombreux cas une poussée trop importante des bascules et de plus engendrait des contraintes dans la colonne vertébrale, de sorte que le soulagement des douleurs constaté dans un premier temps s'atténuait à la longue, et que de nouvelles douleurs naissaient, résultant des contraintes engendrées.

Ces observations ont ainsi permis de mettre en évidence l'importance d'un positionnement absolument correct, pour un utilisateur déterminé, des axes de pivotement des bascules sur les bascules elles-mêmes, ainsi que de l'écartement des bascules entre elles. En outre, et contrairement à l'enseignement du brevet BE-A-889 520, dans lequel les diverses parties de tête, centrale et de pied se situent toutes à même hauteur, l'importance de l'emplacement relatif en hauteur de ces diverses parties l'une par rapport à l'autre a également été mise en évidence.

Les recherches médicales menées conjointement aux recherches en vue de modifier un sommier du type mentionné ci-dessus ont tout d'abord permis de constater le soulagement réel et durable apporté aux patients lorsque le déséquilibrage des bascules et la position relative en hauteur et en inclinaison des diverses parties du sommier entre elles étaient adaptés de manièr précise à la morphologie du patient.

Ces recherches médicales se sont ensuite orientées vers une nouvelle thérapie mettant à profit le repos nocturne pour apporter, en des endroits appropriés de la colonne vertébrale, des contraintes correctives progressives, permettant non seulement un soulagement des douleurs nocturnes, mais également une rééducation à une attitude vertébrale plus correcte.

La présente invention a pour objet de fournir un sommier permettant l'application de cette nouvelle thérapie, dont on attend une influence favorable sur l'évolution des affections rachidiennes.

Un autre but de l'invention est de fournir un tel sommier adaptable à volonté à la morphologie et à l'état du patient.

Ces buts sont atteints en prévoyant un sommier articulé, divisé en trois parties montées sur un châssis, à savoir une partie de tête pour la réception de la tête de l'utilisateur, une partie centrale pour la réception du tronc et une partie de pied pour la réception des jambes, la partie centrale étant essentiellement constituée de deux bascules adjacentes, la bascule située du côté de la partie de tête étant de plus grande longueur que la bascule située du côté de la partie de pied, dans lequel les bascules sont montées sur des supports à l'articulation réglables longitudinalement et en hauteur par rapport au châssis et longitudinalement par rapport aux bascules, au moins une des parties de tête ou de pied est réglable en translation normale par rapport au châssis et au moins une des parties de tête ou de pied est réglable en inclinaison par rapport au châssis.

Suivant une autre caractéristique de l'invention, la partie de tête est réglable en hauteur et en inclinaison par rapport au châssis, la partie de pied est constituée d'un élément antérieur et d'un élément postérieur disposés en position angulaire l'un par rapport à l'autre, cette position angulaire étant assurée de manière indépendante de la position de la bascule adjacente, la dite partie de pied étant réglable en hauteur et en inclinaison, par rapport au châssis, et au moins une des parties de tête ou de pied est en plus réglable longitudinalement par rapport au châssis.

Suivant encore une autre caractéristique de l'invention, la partie de tête est montée à l'extrémité antérieure de bras pivotants s'articulant au châssis par leur extrémité postérieure, les supports de la bascule adjacente à la partie de tête étant eux-mêmes montés de manière réglable en position longitudinale et en hauteur sur ces bras, en un endroit proche de l'extrémité postérieure des dits bras.

Suivant une autre caractéristique de l'invention, la bascule adjacente à la partie de tête présente, en un endroit proche de sa zone de pivotement, une partie d'appui en retrait par rapport aux autres parties d'appui de la bascule.

Suivant encore une autre caractéristique de l'invention, l'élément antérieur et l'élément posterieur de la partie de pied sont assemblés rigidement l'un à l'autre dans une position angulaire déterminée.

Suivant une autre caractéristique encore de l'invention, l'élément antérieur de la partie de pied s'articule à un support réglable longitudinalement et en hauteur par rapport au châssis, et l'élément postérieur de la partie de pied s'appuye, par l'intermédiaire d'une biellette, sur une crémaillère solidaire du châssis.

Suivant encore une autre caractéristique de l'invention, un des éléments d'un support articulé est constitué d'une part d'un gousset muni d'un élément d'appui sur le châssis et pourvu d'une boutonnière horizontale pour le passage d'un organe de solidarisation au châssis et d une boutonnière verticale adjacente à une glissière, et d'autre part d'un coulisseau également pourvu d'une boutonnière, et destiné à se déplacer le long de la glissière du gousset, la boutonnière verticale du gousset et la boutonnière du coulisseau se faisant face dans cette position pour autoriser le passage d'un élément de solidarisation commun, le coulisseau portant un élément d'une articulation, s'étendant perpendiculairement au dit coulisseau sur la face de ce dernier opposée à la face venant au contact du gousset, et l'autre élément du support articulé est constitué d'un profilé épousant au moins partiellement la forme d'un élément latéral de la bascule, le dit profilé étant pourvu d'une boutonnière longitudinale pour le passage d'un organe de solidarisation à l'élément latéral de bascule, et portant l'élément complémentaire de l'articulation.

Ces caraccéristiques et d'autres apparaîtront plus clairement de la description et du dessin ci-après, qui représente, uniquement à titre d'exemple, divers modes de réalisation de l'invention et dans lequel:
- la fig. 1 est une vue schématique, de profil, d'un mode de réalisation d'un sommier suivant l'invention,
- les fig. 2a et 2b sont des vues en perspective d'un mode de réalisation préféré des éléments d'un support à l'articulation utilisable sur un sommier de l'invention,
- la fig. 3 est une vue de profil d'un mode de réalisation préféré d'un sommier suivant l'invention.

Suivant les modes de réalisation représentés aux fig. 1 et 3, un sommier 1 comprend une partie de tête 2, pour la réception de la tête de l'utilisateur, une partie centrale 3 pour la réception du tronc et une partie de pied 4 pour la réception des jambes. Les divers éléments de ces parties de tête, centrale et de pied sont montés sur un châssis 5.

En se reportant au mode de réalisation simplifié représenté en fig. 1, un élément d'appui 6 de la partie de tête 2 est solidaire de tringles 7, 7' susceptibles de se déplacer verticalement par rapport au châssis 5 et d'être bloquées en position par rapport à ce dernier.

Deux bascules 8, 8', qui constituent la partie centrale, sont montées chacune sur le châssis par l'intermédiaire de deux tringles 9, 9' respectivement 9", 9"', pourvues de boutonnières, et solidarisées de manière réglable l'une de l'autre et au châssis en trois points, en vue de constituer avec le châssis un système triangulé réglable. De la sorte, l'extrémité de chacune des tringles 9' et 9", qui porte un élément d'une articulation 10 respectivement 10' , est susceptible d'être déplacée par rapport au châssis suivant un mouvement de translation à composante normale et/ou longitudinale et, après avoir atteint la position requise, d'être bloquée dans cette position.

Le second élément 11 respectivement 11' de l'articulation est susceptible de se déplacer longitudinalement, dans une boutonnière 12, 12', par rapport à la bascule 8, 8' et d'être bloqué dans cette position. Ainsi, on obtient un réglage continu, dans des limites détermnées, de l'emplacement des bascules par rapport au châssis et de la position du point de pivotement de l'articulation sur les bascules. Ces limites peuvent être élargies, notamment en ce qui concerne la fixation au châssis, en prévoyant sur le châssis divers emplacements possibles pour la fixation des tringles 9, 9' et 9", 9"'.

La partie de pied 4 est constituée d'un élément antérieur 13 et d'un élément postérieur 14 assemblés angulairement l'un par rapport à l'autre. L'élément antérieur 13 est monté à pivotement sur le châssis en 15, alors que l'élément postérieur 14 est soutenu par une tringle 16 dans laquelle est formée une boutonnière 17 en vue de permettre un réglage de l'inclinaison de la partie de pied 4 par rapport au châssis. Dans ce mode de réalisation, la position angulaire de l'élément antérieur 13 par rapport à l'élément postérieur 14 est assurée par un élément de solidarisation coudé 18 assurant la liaison entre les dits éléments antérieur 13 et postérieur 14.

Suivant ce mode de réalisation simplifié, la partie de tête 2 est réglable en hauteur, l'emplacement de chaque bascule 8, 8' est réglable séparément en hauteur et longitudinalement, la position du point de pivotement de chaque bascule sur son support est réglable longitudinalement par rapport à la bascule, et la position de la partie de pied 4 est réglable en inclinaison par rapport au châssis.

De la sorte, on peut, pour un patient donné, modifier le déséquilibrage des bascules - sans changer leur position par rapport au châssis - en modifiant l'emplacement du point de pivotement des dites bascules sur leurs supports puis en ramenant les bascules dans leur position primitive par rapport au châssis. Les modifications de réglage en hauteur - pour la partie de tête 2 - et en inclinaison - pour la partie de pied 4 - permettent, combinées au réglage des bascules 8, 8' de la partie centrale, de faire adopter à la colonne vertébrale de l'individu considéré toutes les positions requises en vue d'une action dynamique de rééducation à une attitude vertébrale plus correcte.

Suivant le mode de réalisation préféré de l'invention représenté en fig. 3, la partie de tête 2 est constituée d'un élément d'appui 19 monté à l'extrémité d'un cadre 20 articulé au châssis en 21. Cet élément d'appui 19 est réglable en inclinaison et en hauteur par rapport au châssis à l'intervention d'une crémaillère 22, articulée à l'extrémité antérieure du cadre 20 et coopérant avec une broche 23 solidaire du châssis 5.

Les bascules 8, 8' sont montées respectivement sur le cadre 20 et sur le châssis 5 à l'aide de supports à articulation 24, 24' qui seront décrits plus en détail ci-après en se reportant aux figures 2a, 2b.

Enfin, la partie de pied 4 est montée sur le châssis 5, à sa partie antérieure, par un support 25, du même type que celui illustré en fig. 2a, et à sa partie postérieure par une biellette 26 prenant appui sur une crémaillère 27 solidaire du châssis.

Un mode de réalisation préféré d'un support à articulation tel que les supports 24, 24' est réprésenté aux fig. 2a et 2b.

Suivant ce mode de réalisation, un élément 28 d'une articulation est essentiellement porté par un coulisseau 29 se déplaçant contre une glissière verticale 30 solidaire d'un gousset 31. Le gousset 31 est prévu pour être solidarisé d'un élément tubulaire 32 constituant la structure soit du châssis 5 soit du cadre 20, et comporte à sa partie supérieure une aile 33 constituant élément d'appui sur l'élément tubulaire 32. Dans le gousset 31 sont formées une boutonnière horizontale 34 et une boutonnière verticale 35, alors que le coulisseau 29, réalisé dans un profilé en L, comporte une boutonnière verticale 36. La boutonnière horizontale 34 est destinée à coopérer avec un orifice 37 pour le passage d'un organe de solidarisation du gousset 31 a l'élément tubulaire 32, alors que les boutonnières 35 et 36 sont destinées à coopérer pour permettre le passage d'un élément de solidarisation du coulisseau 29 au gousset 31. Des orifices complémentaires 37' permettent d'accroître la distance sur laquelle un positionnement du gousset 31 sur l'élément tubulaire 32 est posible. Ainsi, l'élément d'articulation 28, en l'occurence un axe d'articulation, peut subir une translation à composante normale et/ou longitudinale par rapport à l'élément tubulaire 32.

Un élément complémentaire 38 de l'articulation, en l'occurence un palier d'articulation, est porté par un profilé 39 dont l'âme 40, munie d'une boutonnière 41, est adjacente à deux ailes de rigidification 42,42'. L'âme 40 est destinée à venir au contact d'une face d'un élément tubulaire 43 constituant élément latéral d'une des bascules 8, 8'. La boutonnière 41 est destinée à coopérer avec un orifice 44 dans le dit élément tubulaire 43 pour permettre le positionnement longitudinal du profilé 39, et donc de l'élément complémentaire 38 d'articulation, vis-à-vis de la bascule considérée.

Suivant le mode de réalisation préféré du support de l'invention représenté en fig. 2a, le coulisseau 29 porte des butées 45, 45' destinées à limiter le mouvement des bascules. Le support de la bascule 8, adjacente à l'extrémité de tête, peut comporter une seule butée 46 comme représenté en fig. 3.

Suivant un mode de réalisation préféré de l'invention, la bascule 8 adjacente à l'extrémité de tête comporte, à proximité de sa région centrale, une partie d'appui en retrait pour la récéption de la saillie des omoplates. En dépit de l'usage de matelas appropriés, il s'agit là d'un élément important pour le confort du patient. Dans le mode de réalisation représenté en fig. 3, cette partie d'appui en retrait est constituée par une latte transversale 47 en retrait par rapport aux autres lattes 48 de la structure. On pourrait toutefois également prévoir un appui continu présentant une partie en retrait obtenue, par exemple, par moulage. Un volet 49 assure la transition entre l'élément d'appui 19 et la bascule 8.

Dans le mode de réalisation représenté en fig. 3, la disposition angulaire de l'élément antérieur 13 et de l'élément postérieur 14 de la partie de pied est obtenue par soudage.

En effet, la jonction entre l'élément antérieur 13 et l'élément postérieur 14 de la partie de pied est destinée à se situer au niveau du genou de l'utilisateur, l'élément antérieur 13 de la partie de pied constituant ainsi support de la cuisse de l'utilisateur.

On a constaté de manière surprenante que l'angle entre l'élément antérieur 13 et l'élément postérieur 14 de la partie de pied, résultant d'un compromis entre l'angle requis pour assurer une position absolument correcte de l'utilisateur en décubitus latéral, et celui requis en décubitus dorsal, assure une position satisfaisante de l'utilisateur dans ces deux positions, de sorte que cet angle peut être fixé de manière définitive pour un individu déterminé. La position angulaire de l'élément antérieur 13 par rapport à l'élément postérieur 14 de la partie de pied est donc ainsi réalisée de manière indépendante de la bascule adjacente. De plus, cet angle constitue un élément de positionnement qui assure automatiquement une position invariable de l'utilisateur dans le sens longitudinal du sommier, cette position invariable garantissant à tout moment le fonctionnement correct des bascules.

Bien entendu, des montages connus de l'homme de métier pour assurer entre deux pièces une liaison angulaire réglable, susceptible d'être bloquée dans une position déterminée, entrent également dans le cadre de la présente invention.

## Revendications

1. Sommier articulé, divisé en trois parties montées sur un châssis (5), à savoir
- une partie de tête (2) pour la réception de la tête de l'utilisateur,
- une partie centrale (3) pour la réception du tronc,
- une partie de pied (4) pour la réception des jambes,
la partie centrale (3) étant essentiellement constituée de deux bascules (8, 8') adjacentes, la bascule (8) située du côté de la partie de tête (2) étant de plus grande longueur que la bascule (8') située du côté de la partie de pied (4),
caractérisé
- en ce que les bascules (8, 8') sont montées sur des supports à l'articulation (9, 9', 9", 9"'; 24, 24') réglables longitudinalement et en hauteur par rapport au châssis (5) et longitudinalement par rapport aux bascules (8, 8'),
- en ce qu'au moins une des parties de tête (2) ou de pied (4) est réglable en translation normale par rapport au châssis (5),
- en ce qu'au moins une des parties de tête (2) ou de pied (4) est réglable en inclinaison par rapport au châssis (5).

2. Sommier articulé suivant le revendication 1, caractérisé
- en ce que la partie de tête (2) est réglable en hauteur et en inclinaison par rapport au châssis (5),
- en ce que la partie de pied (4) est constituée d'un élément antérieur (13) et d'un élément postérieur (14) disposés en position angulaire l'un par rapport à l'autre, cette position angulaire étant assurée de manière indépendante de la position de la bascule adjacente,
- en ce que cette partie de pied (4) est réglable en hauteur et en inclinaison, par rapport au châssis,
- et en ce qu'au moins une des parties de tête (2) ou de pied (4) est en plus réglable longitudinalement par rapport au châssis.

3. Sommier articulé suivant la revendication 2, caractérisé en ce que la partie de tête est montée à l'extrémité antérieure de bras (20) pivotants s'articulant au châssis par leur extrémité postérieure (21), les supports (24) de la bascule (8) adjacente à la partie de tête étant eux-mêmes montés de manière réglable en position longitudinale et en hauteur sur ces bras, en un endroit proche de l'extrémité postérieure des dits bras.

4. Sommier articulé suivant l'une quelconque des revendications 1 à 3, caractérisé
en ce que la bascule (8) adjacente à la partie de tête (2) présente, en un endroit proche de sa zone de pivotement, une partie d'appui (47) en retrait par rapport aux autres parties d'appui (48) de la bascule.

5. Sommier articulé suivant l'une quelconque des revendications précédentes, caractérisé
en ce que l'élément antérieur (13) et l'élément postérieur (14) de la partie de pied sont assemblés rigidement l'un à l'autre dans une position angulaire déterminée.

6. Sommier articulé suivant la revendication 5, caractérisé
en ce que l'élément antérieur (13) de la partie de pied (4) s'articule à un support (25) réglable longitudinalement et en hauteur par rapport au châssis, et
en ce que l'élément postérieur (14) de la partie de pied (4) s'appuye, par l'intermédiaire d'une biellette (26), sur une crémaillère (27) solidaire du châssis (5).

7. Sommier articulé suivant l'une quelconque des revendications précédentes, caractérisé
en ce qu'un des éléments d'un support articulé est constitué d'une part d'un gousset (31) muni d'un élément d'appui (33) sur le châssis (5) et pourvu d'une boutonnière horizontale (34) pour le passage d'un organe de solidarisation au châssis, et d'une boutonnière verticale (35) adjacente à une glissière (30), et d'autre part d'un coulisseau (29), également pourvu d'une boutonnière (36), et destiné à se déplacer le long de la glissière (30) du gousset, la boutonnière verticale (35) du gousset et la boutonnière (36) du coulisseau se faisant face dans cette position pour autoriser le passage d'un élément de solidarisation commun, le coulisseau (29) portant un élément (28) d'une articulation, s'étendant perpendiculairement au dit coulisseau, sur la face de ce dernier opposée à la face venant au contact du gousset et en ce que l'autre élément du support articulé est constitué d'un profilé (39) épousant au moins partiellement la forme d'un élément latéral (43) de la bascule, le dit profilé étant pourvu d'une boutonnière longitudinale (41) pour le passage d'un organe de solidarisation à l'élément latéral de bascule et porte l'élément complémentaire (38) de l'articulation.

## Patentansprüche

1. Gegliederte Untermatratze, die in drei auf einem Gestell (5) montierte Abschnitte geteilt ist, nämlich:
- einen Kopfabschnitt (2) für die Aufnahme des Kopfes des Benützers,
- einen Mittelabschnitt (3) für die Aufnahme des Rumpfes,
- einen Fußabschnitt (4) für die Aufnahme der Beine,
wobei der Mittelabschnitt (3) im Wesentlichen aus zwei angrenzenden Kippvorrichtungen (8, 8') besteht, von denen die auf der Seite des Kopfabschnittes (2) gelegene Kippvorrichtung (8) von größerer Länge ist als die auf der Seite des Fußabschnittes (4) gelegene Kippvorrichtung (8'),
dadurch gekennzeichnet,
- daß die Kippvorrichtungen (8, 8') auf Gelenkträgern (9, 9', 9", 9"'; 24, 24') montiert sind, die der Länge und der Höhe nach in bezug auf das Gestell (5) und der Länge nach in bezug auf die Kippvorrichtungen (8, 8') ver- bzw. einstellbar sind,
- daß wenigstens entweder der Kopfabschnitt (2) oder der Fußabschnitt (4) in senkrechter Translation in bezug auf das Gestell (5) ver- bzw. einstellbar ist,
- daß wenigstens entweder der Kopfabschnitt (2) oder der Fußabschnitt (4) in seiner Neigung in bezug auf das Gestell (5) ver- bzw. einstellbar ist.

2. Gegliederte Untermatratze nach Anspruch 1, dadurch gekennzeichnet,
- daß der Kopfabschnitt (2) in Höhe und Neigung in bezug auf das Gestell (5) ver- bzw. einstellbar ist,
- daß der Fußabschnitt (4) von einem vorderen Element (13) und einem hinteren Element (14) gebildet ist, die in Winkelstellung in bezug aufeinander angeordnet sind, wobei diese Winkelstellung unabhängig von der Position der angrenzenden Kippvorrichtung gewährleistet ist,
- daß dieser Fußabschnitt (4) in Höhe und Neigung in bezug auf das Gestell ver- bzw. einstellbar ist,
- und daß wenigstens entweder der Kopfabschnitt (2) oder der Fußbabschnitt (4) außerdem der Länge nach bzw. in Längsrichtung in bezug auf das Gestell ver- bzw. einstellbar ist.

3. Gegliederte Untermatratze nach Anspruch 2, dadurch gekennzeichnet, daß der Kopfabschnitt am vorderen Ende von Schwenkarmen (20) montiert ist, die an ihrem hinteren Ende (21) am Gestell angelenkt sind, und daß die Träger (24) der an den Kopfabschnitt angrenzenden Kippvorrichtung (8) ihrerseits ver- bzw. einstellbar in bezug auf Länge und Höhe auf diesen Armen an einer Stelle nahe dem hinteren Ende der genannten Arme montiert sind.

4. Gegliederte Untermatratze nach einem der Ansprüche 1 bis 3, dadurch gekennzeichnet, daß die an den Kopfabschnitt (2) angrenzende Kippvorrichtung (8) an einer Stelle nahe ihrer Schwenkzone einen Stützabschnitt (47) aufweist, der in bezug auf die anderen Stützabschnitte (48) der Kippvorrichtung zurückversetzt bzw. vertieft eingebaut ist.

5. Gegliederte Untermatratze nach einem der vorhergehenden Ansprüche, dadurch gekennzeichnet, daß das vordere Element (13) und das hintere Element (14) des Fußabschnittes starr in einer vorgegebenen Winkelstellung Zusammengefügt sind.

6. Gegliederte Untermatratze nach Anspruch 5, dadurch gekennzeichnet, daß das vordere Element (13) des Fußabschnittes (4) an einem Träger (25) angelenkt ist, der der Länge und der Höhe nach in bezug auf das Gestell ver- bzw. einstellbar ist, und daß das hintere Element (14) des Fußabschnittes (4) sich unter Zwischenschaltung eines Schwingarmes (26) auf einer fest mit dem Gestell (5) verbundenen Zahnstange (27) abstützt.

7. Gegliederte Untermatratze nach einem der vorhergehenden Ansprüche, dadurch gekennzeichnet, daß eines der Elemente eines Gelenkträgers einerseits von einem mit einem Abstützelement (33) auf dem Gestell (5) versehenen Eckstück (31) gebildet ist, das eine horizontale längliche Aussparung (34) zum Durchtreten eines Befestigungsorganes am Gestell und eine vertikale längliche Aussparung (35) angrenzend an eine Gleitschiene (30) aufweist, und anderseits von einem Gleitschuh bzw. Schlitten (29) gebildet wird, der ebenfalls mit einer länglichen Aussparung (36) versehen und dazu bestimmt ist, sich entlang der Gleitschiene (30) des Eckstücks zu verschieben, wobei die vertikale längliche Aussparung (35) des Eckstückes und die längliche Aussparung (36) des Schlittens in dieser Stellung einander zugewandt sind, um das Durchtreten eines gemeinsamen Befestigungselementes zuzulassen, und der Schlitten (29) ein Element (28) einer Gelenkverbindung trägt, die sich senkrecht zum genannten Schlitten auf jener Fläche desselben erstreckt, die der mit dem Eckstück in Berührung kommenden Fläche des Schlittens gegenüberliegt, und daß das andere Element des Gelenkträgers von einem Profil (39) gebildet ist, das wenigstens teilweise der Form eines seitlichen Elementes (43) der Kippvorrichtung angepaßt ist, und daß das genannte Profil mit einer in Längsrichtung verlaufenden länglichen Aussparung (41) für das Durchtreten eines Befestigungsorganes am seitlichen Element der Kippvorrichtung versehen ist und das komplementäre Element (38) der Gelenkverbindung trägt.

## Claims

1. An articulated support bed, divided into three sections which are mounted on a chassis (5) and which comprise:
a head section (2) for receiving the head of the patient;
a central section (3) for receiving the patient's trun: and
a foot section (4) for receiving the patient's legs,
the central section (3) comprising essentially two adjacent tilting support members (8, 8'), with the support member (8) situated nearer to the head section (2) being of greater length than the support member (8') situated nearer to the foot section (4),
characterised:
in that the tilting support members (8, 8') are mounted on articulated supports (9, 9', 9", 9"'; 24, 24') which are adjustable both longitudinally and for height with respect to the chassis (5) and longitudinally with respect to the said tilting support members (8, 8');
in that at least one of the head section (2) and the foot section (4) is adjustable in translational movement with respect to the chassis (5); and
in that at least one of the head section (2) and the foot section (4) is adjustable for its inclination with respect to the chassis (5).

2. An articulated support bed according to Claim 1, characterised:
in that the head section (2) is adjustable for height and inclination with respect to the chassis (5);
in that the foot section (4) comprises an anterior element (13) and a posterior element (14), disposed in positions inclined at an angle with respect to each other, these angular positions being independent of the position of the adjacent tilting support member;
in that the said foot section (4) is adjustable for height and inclination with respect to the chassis; and
in that at least one of the head section (2) and the foot section (4) is further adjustable longitudinally with respect to the chassis.

3. An articulated support bed according to Claim 2, characterised in that the head section is mounted at the anterior end of pivoting arms (20) which are pivoted to the chassis at their posterior ends (21), the supports (24) of the support member (8) adjacent to the head section being themselves mounted in such a way as to be adjustable for longitudinal position and for height on the said arms, in a location which is close to the posterior end of the said arms.

4. An articulated support bed according to any one of Claims 1 to 3, characterised in that the support member (8) which is adjacent to the head section (2) includes, in a location close to its pivoting zone, a contact portion (47) which is recessed with respect to other contact portions (48) of the support member.

5. An articulated support bed according to any one of the preceding Claims, characterised in that the anterior element (13) and the posterior element (14) of the foot section are assembled rigidly with respect to each other and are inclined to each other by a predetermined angle.

6. An articulated support bed according to Claim 5, characterised in that the anterior element (13) of the foot section (4) is pivoted to a support (25) which is adjustable both longitudinally and for height with respect to the chassis, and in that the posterior element (14) of the foot section (4) bears, through a strut (26), on a rack (27) secured to the chassis (5).

7. An articulated support bed according to any one of the preceding Claims, characterised in that one of the elements of an articulated support comprises a gusset (31) having an element (33) for bearing on the chassis (5), the said gusset being provided with a horizontal slot (34) for a member to extend therethrough for securing the gusset to the chassis, and the said element being further provided with a vertical slot (35) adjacent to a slide pad (30), the articulated support further comprising a slide member (29), which is also provided with a slot (36) and which is adapted to be movable along the slide pad (30) of the gusset, with the vertical slot (35) of the gusset and the slot (36) of the slide member being in register with each other in this position whereby to permit the passage of a common fastening element through them, the slide member (29) having a pivot element (28) extending perpendicularly with respect to the said slide member from the face of the latter which is opposed to the face that comes into contact with the gusset, and in that the other articulated support element has a profiled portion (39) conforming at least partially with the shape of a lateral element (43) of the tilting support member, the said profiled portion being provided with a longitudinal slot (41) whereby a member for fastening it to the lateral element of the tilting support member can extend therethrough, and the said profiled portion also carrying the complementary element (38) of the pivot.
